# FASCICULE DE BREVET EUROPEEN

(11) **EP 0 455 552 B1**
(45) Date de publication et mention de la délivrance du brevet: **03.11.1993**
(21) Numéro de dépôt: 91401134.1
(22) Date de dépôt: 29.04.1991
(51) Int. Cl.: B65D 83/14

(54) **Dispositif d'actionnement d'une valve de distribution**
Betätigungsvorrichtung für Ausgabeventil
Actuating device for delivering valve

(30) Priorité: 04.05.1990 FR 9005649
(43) Date de publication de la demande: 06.11.1991
(73) Titulaire: L'OREAL, 75008 Paris (FR)
(72) Inventeur: de Laforcade, Vincent, F-92140 Clamart (FR)
(74) Mandataire: Peuscet, Jacques

(56) Documents cités:
- FR-A- 2 128 223
- FR-A- 2 164 439
- GB-A- 1 359 152

## Description

La présente invention concerne un dispositif d'actionnement d'une valve de distribution équipant un récipient, contenant un produit à distribuer, notamment un aérosol pressurisé, la valve comprenant une tige tubulaire de commande par poussée.

Il est bien connu d'utiliser des dispositifs de ce type dont un élément muni d'un téton agit comme levier sur la valve de distribution comprenant une tige tubulaire de commande.

Ainsi FR-A-2 113 376 décrit un dispositif d'actionnement pour régler la distribution d'une matière, à partir d'un récipient pressurisé pourvu d'une ouverture supérieure formée par une cuvette de montage d'une valve, la cuvette étant fixée à l'ouverture du récipient par un bourrelet de sertissage ou joint d'étanchéité roulé. Ce dispositif comporte un levier d'un seul tenant muni à une extrémité d'une surface engageable par un doigt d'un opérateur et à l'autre extrémité, d'une agrafe flexible qui vient se clipser sur le bourrelet. Entre ces deux extrémités, le levier comporte un téton venant en butée contre l'extrémité de la tige tubulaire de commande de la valve. L'agrafe et la partie de bourrelet correspondante constituent le point d'appui du levier. De par sa construction, le levier pivote sensiblement autour d'un axe orthogonal à l'axe longitudinal défini par la tige tubulaire. Cette construction présente des inconvénients. Tout d'abord, la zone d'application de la force a une étendue angulaire faible et il convient d'appliquer un doigt sur la zone prévue à cet effet qui est de dimension modeste. De plus, l'effet multiplicateur de course du levier est limité par la construction même du dispositif, car le point d'appui du levier se situe approximativement sur le bourrelet de la cuvette de fermeture du récipient tandis que l'autre extrémité ne dépasse pas, de préférence, le hors tout radial du récipient pour des raisons d'encombrement et afin de permettre également la mise en place d'un capot coiffant l'ensemble du dispositif et venant se fixer sur le récipient. Ainsi, dans un tel dispositif, la force à exercer doit être appliquée sur une zone angulairement réduite et, de plus, elle reste notable car l'effet de levier est limité par la construction même du dispositif.

GB-A-1 359 152 décrit un dispositif dans lequel la zone d'application de la force par l'utilisateur a une étendue angulaire de 360°, ce qui permet à l'utilisateur d'avoir une grande surface d'appui et de choisir sans contrainte le point où s'exercera la force d'actionnement. Dans ce dispositif, le bouton-poussoir est constitué par une surface conique comportant sur son axe un téton, qui appuie sur la tige de valve, une jupe cylindrique étant solidaire de la dite surface conique et étant munie de moyens d'appui propres à coopérer, soit à l'extérieur, soit à l'intérieur, avec une butée constituée par le bourrelet de sertissage de la cuvette de valve. Selon la position de la force d'actionnement sur la zone d'application, il se forme un système de levier dont le point d'appui est situé sur le bourrelet de sertissage, ce point d'appui étant situé sensiblement dans un plan passant par l'axe longitudinal et le point d'application de la force. Mais, dans ce dispositif comme dans celui de FR-A-2 113 376, l'effet multiplicateur de course du levier est déterminé par la construction même du récipient et, en conséquence, la force à appliquer reste nécessairement importante.

On a proposé, pour diminuer la force à appliquer, de diminuer la force du ressort de valve. Mais dans ce cas l'étanchéité à long terme de la valve devient insuffisante.

La présente invention concerne un dispositif dans lequel on peut diminuer de façon modulable la force à appliquer par l'utilisateur pour enfoncer la tige de valve, sans modifier la force du ressort de valve.

FR-A-2 164 439 montre un dispositif d'actionnement de valve dans lequel le bouton-poussoir comporte, sur sa face inférieure, un téton qui est en butée non pas contre l'extrémité de la tige de valve, mais contre une sorte de bras s'étendant vers le haut à partir de l'extrémité de la tige de valve. Le bouton-poussoir n'est pas équipé d'une buse de distribution et ne comporte pas de canal raccordé à l'orifice de distribution. Ce bouton-poussoir, en outre, est lié au capot suivant une ligne d'articulation transversale. L'ensemble est encombrant et les conditions d'actionnement du dispositif sont à améliorer.

Plus précisément, la présente invention consiste en un dispositif d'actionnement d'une valve de distribution équipant un récipient contenant un produit à distribuer, notamment un aérosol pressurisé, la valve comprenant une tige tubulaire de commande définissant un axe longitudinal et présentant une extrémité munie d'un orifice de distribution, le dispositif, du genre montré par GB-A-1 359 152, comprenant des moyens de levier pour actionner la valve, ces moyens comprenant un bouton-poussoir dont la face externe comporte une zone d'application pour une force d'actionnement de la valve, le bouton-poussoir comportant, d'une part, un téton en butée contre l'extrémité de la tige et équipé d'une buse de distribution et d'un canal raccordant l'orifice de distribution à ladite buse et, d'autre part, des moyens d'appui propres à coopérer avec des moyens de butée complémentaires liés au récipient pour former des points d'appui du levier, dispositif dans lequel ladite zone d'application a une étendue angulaire centrée sur ledit axe longitudinal d'au moins environ 180° et, les moyens d'appui et les moyens de butée ont une étendue angulaire en correspondance avec celle de ladite zone pour déterminer ensemble, en fonction de la position de la force d'actionnement, sur la zone d'application, un point d'appui dudit levier, situé sensiblement dans le plan passant par l'axe longitudinal et le point d'application de la force, caractérisé par le fait que les moyens de levier comprennent deux parties distinctes, la première partie étant constituée par le susdit bouton-poussoir, la deuxième partie comportant une bague fixée sur le récipient ; que les moyens de butée font partie de la bague et que les points d'appui sur la bague sont situés plus près de la valve qu'un bourrelet de sertissage du récipient.

On peut facilement choisir la dimension du diamètre de la bague, ce qui permet de moduler la valeur de la force à exercer; une telle modulation était impossible avec les dispositifs de l'état de la technique. La bague peut être fixée sur tout type de récipient : récipient monobloc ou récipient en trois pièces. De plus, il faut noter que, lorsque le point d'appui du levier est situé sur le bourrelet de sertissage de la cuvette de valve, il est généralement situé à un niveau inférieur au niveau du haut de la tige de valve. Par conséquent, la poussée exercée par le levier se fait toujours en biais par rapport à l'axe de la tige de valve et cette poussée entraîne un déplacement latéral du sommet de la tige de valve lorsqu'on appuie sur celle-ci avec le levier : la valve peut ainsi être endommagée. La bague selon l'invention peut facilement être dimensionnée de façon que les points d'appui du levier soient situés sensiblement dans un plan perpendiculaire à l'axe de la bague et passant par l'extremité de la tige tubulaire.

De préférence, pour un récipient du type à ouverture supérieure fermée par une cuvette supérieure de montage de la valve, la cuvette étant fixée à l'ouverture du récipient par un bourrelet de sertissage, ladite bague s'appuie par un bord inférieur sur le récipient et comporte un moyen de fixation apte à coopérer avec une partie rentrante du récipient comprise sous ledit bourrelet. Cette disposition est avantageuse car le bourrelet du récipient ne sert dans la présente invention qu'à la fixation des moyens de butée et non le point d'appui du levier.

Grâce à la forte étendue angulaire de la zone d'application de la force d'actionnement, ce bouton-poussoir a l'avantage d'une grande surface d'utilisation, facilitant la commande.

Dans une forme de réalisation préférée, la dite étendue angulaire de la zone d'application est comprise entre environ 180° et 360°, en particulier, de l'ordre de 270°. Cette grande surface d'utilisation améliore l'ergonomie. En effet, elle permet de mettre plusieurs doigts sur le bouton-poussoir ou un seul doigt si souhaité sans effort de positionnement particulier : le placement du doigt est naturel.

De préférence, l'étendue angulaire des moyens d'appui et des moyens de butée est comprise entre environ 180° et 360° pour être en correspondance avec les valeurs préférées de l'étendue angulaire de la zone d'application.

Avantageusement, les points d'appui formés par les moyens d'appui et les moyens de butée complémentaires, ont comme lieu géométrique une bande étroite en arc de cercle ou cercle dont l'ouverture angulaire est comprise entre environ 180° et 360°, et dont l'axe est confondu avec ledit axe longitudinal. Cette disposition est préférée car la distance entre tout point d'appui et l'extrémité de la tige de commande est sensiblement constante ce qui a pour conséquence de rendre sensiblement constante la force d'actionnement à appliquer sur le bouton-poussoir lorsque le point d'application de cette force d'actionnement reste sensiblement à la même distance de l'axe longitudinal. En effet, les longueurs des bras de levier mis en oeuvre ont alors des valeurs pratiquement constantes. Dans ces conditions, l'effort à exercer, par exemple par un doigt, dépendra essentiellement de la distance de sa zone d'application à l'axe longitudinal mais sera indépendant de la position angulaire de la zone d'application sur le bouton-poussoir.

Dans une forme de réalisation préférée, les moyens d'appui entourant ledit téton de butée, comportent une douille cylindrique, de révolution autour de l'axe longitudinal, présentant au voisinage de son extrémité ouverte vers le récipient, un épaulement radial en saillie formant globalement un anneau circulaire dont le contour extérieur forme un cercle d'appui apte à coopérer avec les moyens de butée complémentaires.

De préférence, les moyens de butée complémentaires situés sur la bague sont constitués par une face plane sensiblement orthogonale à l'axe longitudinal et fixée en position en regard du récipient, cette face étant délimitée par une ouverture circulaire coaxiale avec l'axe longitudinal et d'un rayon supérieur au rayon extérieur de la douille mais inférieur au rayon du cercle d'appui. Cette disposition a l'avantage de retenir le bouton-poussoir car l'anneau circulaire de la douille s'appuie en butée contre la face plane dans une zone voisine de l'ouverture circulaire. Les moyens ci-dessus déterminent ensemble de manière très simple un point d'appui unique lorsque le plan de l'anneau est légèrement incliné par rapport à la face plane tout en restant en contact avec elle.

Avantageusement, l'anneau circulaire est divisé en plusieurs segments par des interstices afin de les rendre légèrement déformables et de faciliter, au montage, le franchissement de l'ouverture circulaire coaxiale par ledit anneau.

De préférence également, l'anneau circulaire se continue par une face latérale tronconique convergeant vers l'extrémité ouverte de la douille pour faciliter également le positionnement et le franchissement par l'anneau de l'ouverture circulaire coaxiale.

Dans une forme de réalisation préférée, l'anneau est en contact avec ladite face ou au voisinage immédiat de celle-ci lorsque la tige tubulaire de la valve est au repos. Cette disposition permet une attaque immédiate de la valve par une force d'actionnement en diminuant le jeu du mécanisme.

Dans une forme de réalisation préférée, le canal débouche dans un évidement tronconique du téton, cet évidement chevauchant en butée l'extrémité de la tige dans une liaison de raccordement. Cette disposition permet une inclinaison du bouton-poussoir par rapport à l'axe longitudinal tout en obtenant un raccordement suffisant entre l'extrémité de la tige muni d'un orifice de distribution, le canal et la buse.

Dans une forme de réalisation préférée, la buse de distribution est ménagée sensiblement au centre de la face externe du bouton-poussoir et selon une direction sensiblement longitudinale. Cette disposition permet de conférer une étendue angulaire de 360° pour la zone d'application de la force d'actionnement.

Dans une autre forme de réalisation, la buse de distribution est ménagée sur le téton selon une direction sensiblement radiale.

Pour mieux faire comprendre l'invention, on va en décrire, ci-après, à titre d'exemples purement illustratifs et non limitatifs, deux modes de réalisation représentés sur les dessins annexés.

Sur ces dessins :
- la figure 1 montre en coupe longitudinale, une première forme de réalisation de la présente invention ;
- la figure 2 montre une coupe transversale selon la ligne II-II de la figure 1 ;
- la figure 3 montre, semblablement à la figure 1, le dispositif alors que le bouton-poussoir a été légèrement appuyé d'un côté ;
- la figure 4 montre semblablement à la figure 3, le dispositif avec le bouton-poussoir plus fortement appuyé du même côté ;
- la figure 5 montre une seconde forme de réalisation de la présente invention ; et
- la figure 6 montre une coupe selon la ligne VI-VI de la figure 5.

Les figures 1 à 4 montrent une première forme de réalisation de la présente invention où l'on distingue un récipient, connu en soi, désigné globalement par le signe de référence 1 et contenant un aérosol pressurisé. Ce récipient est du type à ouverture supérieure fermée par une cuvette circulaire 2 de montage d'une valve de distribution dont on distingue la tige tubulaire 3 de commande définissant un axe longitudinal X-X. La cuvette 2 est fixée à l'ouverture du récipient par un bourrelet de sertissage 4. Le dispositif selon l'invention comprend des moyens de levier pour actionner la valve, ces moyens comprenant deux parties distinctes. La première partie est constituée par un bouton-poussoir signalé globalement par la référence 10. La deuxième partie comporte une bague de fixation sur le récipient, signalée globalement par la référence 11.

Le bouton-poussoir 10 est une pièce moulée d'un seul tenant, notamment en une matière thermoplastique. Le bouton-poussoir 10 présente une face externe 15 de forme globalement tronconique de révolution, constituant une zone d'application 15a, s'étendant sur plus de 180° autour de l'axe X-X, pour une force d'actionnement de la valve. Cette face 15 est bordée à son pourtour par une face de bord 16 formant un segment cylindrique de révolution autour de l'axe X-X. Le diamètre de cette face cylindrique 16 est inférieur à celui du récipient cylindrique 1. Le bouton-poussoir 10 possède une face interne 17 correspondant à la face 15 et qui lui est parallèle. Cette face interne 17 du bouton-poussoir définit un espace concave globalement en regard du récipient. Les deux faces 15 et 17 déterminent entre elles une paroi 18 d'épaisseur globalement constante. A la face de bord 16 correspond également une face interne cylindrique 19 parallèle. Ces dernières déterminent ensemble une paroi cylindrique d'épaisseur sensiblement constante.

Le bouton-poussoir 10 comporte un téton 20 cylindrique de révolution d'axe X-X et d'un seul tenant avec la paroi 18. Ce téton 20 comporte à sa partie supérieure voisine de la paroi 18 une buse 21 dont l'axe est orienté sensiblement dans une direction radiale. Cette buse 21 est raccordée à un canal longitudinal 22 d'axe X-X qui débouche à l'extrémité inférieur dudit téton. Cette extrémité comporte un évidement tronconique 23 qui chevauche en butée l'extrémité 24 de la tige de commande dans une liaison de raccordement de fluide. La forme tronconique de l'évidement 23 permet une certaine inclinaison du téton 20 par rapport à l'axe de la tige de commande 3. Cette inclinaison permet néanmoins une liaison de raccordement entre l'extrémité 24 de la tige et la buse 21. De préférence le téton est dans une matière thermoplastique déformable de manière élastique pour assurer un bon contact de raccordement entre l'extrémité de la tige et l'évidement tronconique du téton.

Une douille 30 globalement cylindrique s'étend en saillie dans la partie concave définie par la face interne 17 du bouton-poussoir. Cette douille cylindrique 30 de révolution autour de l'axe X-X entoure au moins une partie du téton 20 et présente au voisinage de son extrémité ouverte vers le récipient 1 un épaulement 31 radial en saillie formant globalement un anneau circulaire dont le contour extérieur forme un cercle d'appui 32 apte à coopérer avec les moyens de butée complémentaires de la bague 11. L'épaulement 31 se continue par une face latérale tronconique 33 convergeant vers l'extrémité 34 ouverte de la douille 30.

La bague 11 comporte une première paroi supérieure 35 externe cylindrique. Cette paroi se continue par un épaulement 36, en saillie radiale, qui se prolonge par une deuxième paroi externe cylindrique 37. La bague 11 est délimitée par un bord circulaire supérieur 38 et un bord circulaire inférieur 39. Le bord circulaire 39 vient s'appuyer sur un rebord du récipient 1. La première paroi 35 est solidaire d'une paroi interne 40 à la bague 11. Cette paroi 40 a globalement la forme d'un tronçon de cône convergeant vers le haut. Cette paroi interne 40 est délimitée à sa partie supérieure par une paroi circulaire 41 comportant une ouverture circulaire 42 d'axe X-X. Cette ouverture circulaire 42 a un rayon supérieur au rayon extérieur de la douille 30 mais inférieur au rayon du cercle d'appui 32. Cette paroi circulaire 41 est délimitée par une face supérieure 43 et une face plane inférieure 44, de butée pour l'épaulement 31 et le cercle d'appui 32. Cette face plane inférieure 44 est sensiblement orthogonale à l'axe X-X. La paroi 40, qui définit un espace concave en regard de l'extrémité supérieure du récipient 1, est solidaire d'un seul tenant avec une paroi 45 en forme de bague cylindrique qui se termine, vers le récipient, par un rebord radial 46 délimitant un orifice circulaire 47. Le rebord radial 46 s'engage sous le bourrelet 4 pour constituer le moyen de fixation de la bague 11 au récipient 1 en coopération avec le bord circulaire 39 de la bague 11.

La face du bord 16 du bouton-poussoir s'engage à l'intérieur de l'espace défini par l'extrémité supérieure de la paroi 35 de la bague 11. Dans cette forme de réalisation où le récipient est du type à ouverture supérieure fermée par une cuvette circulaire 2 de montage de la valve, le rayon du cercle d'appui 32 est inférieur au rayon de la cuvette circulaire 4. Un capot amovible 50 en forme de capuchon cylindrique peut venir coiffer le dispositif, par glissement sur la face cylindrique extérieure de la paroi 35 de la bague 11.

Comme plus particulièrement visible à la figure 2, la paroi 18 du bouton-poussoir 10 et une partie de la douille 30 sont interrompues par deux bords radiaux qui définissent un secteur angulaire supérieur ou égal au secteur angulaire du jet sortant en fonctionnement de la buse 21. Les bords radiaux de la paroi 18 se continuent vers le bas par deux parois planes 51 et 52 qui rejoignent le téton 20 et qui se terminent par une paroi 53 en secteur circulaire sensiblement orthogonale à l'axe X-X et d'un seul tenant avec le téton 20 dans une zone voisine de son extrémité inférieure. L'extrémité inférieure globalement circulaire de la douille 30 se continue d'un seul tenant avec la paroi 53 sous la face inférieure de cette dernière. D'une manière non représentée aux figures 1 à 4 mais visible à la figure 6, la douille 30 et l'anneau circulaire 31 sont divisés en plusieurs segments par des interstices. Les parois 51, 52, 53 créent devant la buse une zone évidée pour le passage du cône d'éjection.

Le montage du dispositif sur le récipient 1 s'effectue de la manière suivante. La bague 11 est placée en position sur l'extrémité du récipient 1 par encliquetage du rebord radial 46 sur le bourrelet 4 dans la partie rentrante du récipient comprise sous ledit bourrelet. Puis le bouton-poussoir 10 est fixé dans l'ouverture circulaire 42 de l'anneau, en faisant franchir cette ouverture 42 par l'épaulement 31 de la douille 30. Ce franchissement est facilité par la présence d'interstices sur la douille et l'épaulement 31.

Les figures 3 et 4 montrent le fonctionnement du dispositif selon la présente invention. Une force d'actionnement (F) est appliquée sur la partie gauche de la zone d'application 15a du bouton-poussoir. Le bouton-poussoir 10 s'incline et, sur le côté gauche, pénètre légèrement à l'intérieur de la bague 11. Le cercle d'appui 32 se met alors en appui à l'opposé vers la droite, sur la butée constituée par la face plane 44 de butée de la bague 11. En même temps, le téton 20 appuie sur l'extrémité de la tige de commande 3 et l'enfonce dans la valve ce qui a pour effet de commencer la libération du produit contenu dans le récipient 1. La figure 3 montre un basculement, plus important du bouton-poussoir par rapport à la tige de commande 3, qui a entraîné un enfoncement plus grand de celle-ci dans la valve et une ouverture plus complète de cette dernière.

Les figures 5 et 6 montrent une deuxième forme de réalisation du dispositif selon l'invention. Les parties correspondantes de celles de la réalisation précédente comportent des chiffres de référence augmentés de 100. Dans cette forme de réalisation, la différence essentielle est que la buse de distribution 121 est ménagée sensiblement au centre de la face externe 115 du bouton-poussoir 110 dans le prolongement du canal 122 et selon l'axe X-X. La partie centrale de la paroi 118 du bouton-poussoir comporte un épaississement à la faveur duquel a été ménagé un évidement cylindrique 200 où débouche la buse 121. Cet évidement cylindrique constitue un petit réservoir pour les petites quantités de substance à distribuer qui pourraient à la fin d'un actionnement de cette valve, rester au contact et au voisinage de la buse de distribution 121, et ainsi, éviter qu'il y ait un salissement des zones d'appui par ce produit. Dans cette forme de réalisation, l'étendue angulaire de la zone d'application 115a est de 360°.

La figure 6 montre que dans cette forme de réalisation, la douille 130 et l'épaulement 131, formant anneau circulaire, ont été divisés en quatre segments par quatre interstices 201. Le montage de ce dispositif et son fonctionnement sont en tous points analogues à ceux qui ont été précédemment décrits. La buse projette dans le cas où le récipient 101 est un bidon d'aérosol, un jet de forme conique dont l'axe correspond alors à l'axe X-X longitudinal.

## Revendications

1. Dispositif d'actionnement d'une valve de distribution équipant un récipient (1, 101) contenant un produit à distribuer, notamment un aérosol pressurisé, la valve comprenant une tige tubulaire (3, 103) de commande définissant un axe longitudinal (X-X) et présentant une extrémité (24, 124) munie d'un orifice de distribution, le dispositif comprenant des moyens de levier pour actionner la valve, ces moyens comprenant un bouton-poussoir (10, 110) dont la face externe (15, 115) comporte une zone d'application (15a, 115a) pour une force d'actionnement de la valve, le bouton-poussoir (10, 110) comportant, d'une part, un téton (20, 120) en butée contre l'extrémité (24, 124) de la tige et équipé d'une buse (21, 121) de distribution et d'un canal (22, 122) raccordant l'orifice de distribution à ladite buse (21, 121) et, d'autre part, des moyens d'appui propres à coopérer avec des moyens de butée complémentaires (44, 144) liés au récipient (1, 101) pour former des points d'appui du levier, dans lequel ladite zone d'application (15a, 115a) a une étendue angulaire centrée sur ledit axe longitudinal (X-X) d'au moins environ 180° et dans lequel les moyens d'appui (32, 132) et les moyens de butée (44, 144) ont une étendue angulaire en correspondance avec celle de ladite zone (15a, 115a) pour déterminer ensemble, en fonction de la position de la force d'actionnement, sur la zone d'application (15a, 115a), un point d'appui dudit levier, situé sensiblement dans le plan passant par l'axe longitudinal (X-X) et le point d'application de la force, caractérisé par le fait que les moyens de levier comprennent deux parties distinctes, la première partie étant constituée par le susdit bouton- poussoir (10, 110), la deuxième partie comportant une bague (11, 111) fixée sur le récipient (1, 101) ; que les moyens de butée (44, 144) font partie de la bague(11, 111) et que les points d'appui sur la bague (11,111) sont situés plus près de la valve qu'un bourrelet de sertissage (4, 104) du récipient (1,101).

2. Dispositif selon la revendication 1, caractérisé par le fait que les moyens d'appui, entourant ledit téton de butée (20, 120) comportent une douille globalement cylindrique (30, 130), de révolution autour de l'axe longitudinal (X-X), présentant au voisinage de son extrémité ouverte vers le récipient, un épaulement (31, 131) radial en saillie formant globalement un anneau circulaire dont le contour extérieur forme un cercle d'appui (32, 132) apte à coopérer avec les moyens de butée (44, 144).

3. Dispositif selon la revendication 2, pour un récipient (1, 101) du type à ouverture supérieure fermée par une cuvette circulaire (2, 102) de montage de la valve, caractérisé par le fait que le rayon du cercle d'appui (32, 132) est inférieur au rayon de ladite cuvette circulaire (2, 102).

4. Dispositif selon l'une des revendications 1 à 3, caractérisé par le fait que les points d'appui du levier sur la bague sont situés sensiblement dans un plan perpendiculaire à l'axe de la bague (11, 111) et passant par l'extrémité libre de la tige tubulaire (3, 103).

5. Dispositif selon l'une des revendications 1 à 4, pour un récipient du type à ouverture supérieure fermée par une cuvette circulaire (2, 102) de montage de la valve, la cuvette (2, 102) étant fixée à l'ouverture du récipient par un bourrelet de sertissage (4, 104), caractérisé par le fait que la bague (11, 111) s'appuie par un bord inférieur (39, 139) sur le récipient et comporte un moyen de fixation (46, 146) apte à coopérer avec une partie rentrante du récipient comprise sous ledit bourrelet (4, 104).

6. Dispositif selon l'une des revendications 1 à 5, caractérisé par le fait que l'étendue angulaire des moyens d'appui (32, 132) et des moyens de butée (44, 144) est comprise entre environ 180° et 360°.

7. Dispositif selon la revendication 6, caractérisé par le fait que les points d'appui ont comme lieu géométrique une bande étroite en arc de cercle ou cercle (32, 132) dont l'ouverture angulaire est comprise entre environ 180° et 360°, et dont l'axe est confondu avec ledit axe longitudinal (X - X).

8. Dispositif selon la revendication 2, caractérisé par le fait que les moyens de butée sont constitués par une face plane de butée (44, 144) sensiblement orthogonale à l'axe longitudinal (X-X) et fixée en position en regard du récipient (1, 101), cette face (44, 144) étant délimitée par une ouverture circulaire (42, 142) coaxiale avec l'axe longitudinal (X-X) et d'un rayon supérieur au rayon extérieur de la douille (30, 130) mais inférieur au rayon du cercle d'appui (32, 132).

9. Dispositif selon l'une des revendications 2 ou 8, caractérisé par le fait que la douille (30, 130) et/ou l'anneau circulaire est divisé en plusieurs segments par des interstices (201).

10. Dispositif selon la revendication 2, caractérisé par le fait que l'anneau circulaire de la bague (11, 111) se continue par une face latérale tronconique (33, 133) convergeant vers l'extrémité (34, 134) ouverte de la douille (30, 130).

11. Dispositif selon l'une des revendications 2 ou 10, caractérisé par le fait que l'anneau (31, 131) est en contact avec ladite face (44, 144) ou au voisinage immédiat de celle-ci, lorsque la tige tubulaire (3, 103) de la valve est au repos.

12. Dispositif selon l'une des revendications 1 à 11, caractérisé par le fait que ledit canal (22, 122) débouche dans un évidement tronconique (23, 123) du téton (20, 120), cet évidement chevauchant en butée l'extrémité (24, 124) de la tige dans une liaison de raccordement de fluide.

## Patentansprüche

1. Vorrichtung zur Betätigung eines Spenderventils, das an einem Behälter (1, 101) angebracht ist, welcher ein abzugebendes Produkt enthält, bei dem es sich vorzugsweise um ein unter Druck stehendes Aerosol handelt, wobei das Ventil einen röhrenförmigen Betätigungsschaft (3, 103) aufweist, der eine Längsachse (X-X) definiert und der ein mit einer Abgabeöffnung versehenes Ende (24, 124) aufweist, wobei die Vorrichtung Mittel mit Hebeln zum Betätigen des Ventils umfaßt, wobei diese Mittel einen Druckknopf (10, 110) aufweisen, dessen äußere Oberfläche (15, 115) eine Angriffsfläche (15a, 115a) für eine Kraft zur Betätigung des Ventils umfaßt, wobei der Druckknopf (10, 110)
einerseits einen Ansatz (20, 120) aufweist, der sich im Anschlag gegen das Ende (24, 124) des Schaftes befindet und der sowohl mit einer Austrittsdüse (21, 121) als auch mit einem Kanal (22, 122) versehen ist, welcher die Abgabeöffnung und die Düse (21, 121) verbindet,
und andererseits Stützmittel aufweist, die dazu geeignet sind, mit den zugehörigen Anschlagmitteln (44, 144)
zusammenzuarbeiten, welche mit dem Behälter (1, 101) verbunden sind, um Stützpunkte für die Hebel darzustellen,
wobei die Angriffsfläche (15a, 115a) eine um die Längsachse (X-X) zentrierte Winkelausdehnung von mindestens ca. 180° aufweist, und wobei die Stützmittel (32, 132) und die Anschlagmittel (44, 144) eine Winkelausdehnung aufweisen, die mit derjenigen der Fläche (15a, 115a) übereinstimmt, um gemeinsam in Abhängigkeit vom Ort der Betätigungskraft auf der Angriffsfläche (15a, 115a) einen Stützpunkt des Hebels festzulegen, der genau in der Ebene liegt, durch welche die Längsachse (X-X) geht und in welcher der Kraftangriffspunkt liegt,
dadurch **gekennzeichnet,** daß
die Mittel mit Hebeln zwei verschiedene Teile aufweisen, wobei der erste Teil von dem Druckknopf (10, 110) dargestellt wird und der zweite Teil einen Kragen (11, 111) umfaßt, der am Behälter (1, 101) fixiert ist;
daß die Anschlagmittel (44, 144) einen Teil des Kragens (11, 111) darstellen und
daß die Stützpunkte auf dem Kragen (11, 111) näher an dem Ventil angeordnet sind als ein Bördelwulst (4, 104) des Behälters (1, 101).

2. Vorrichtung nach Anspruch 1, dadurch gekennzeichnet, daß die Stützmittel, die den im Anschlag befindlichen Ansatz (20, 120) umgeben, eine vorzugsweise zylindrische Hülse (30, 130) umfassen, die um die Längsachse (X-X) drehbar ist und welche in der Nähe ihres zum Behälter hin gerichteten offenen Endes einen radial hervorstehenden Absatz (31, 131) aufweist, der im Allgemeinen einen Ring mit kreisförmigem Querschnitt darstellt, dessen äußere Kontur einen Anschlagring (32, 132) bildet, der dazu dient, mit den Anschlagmitteln (44, 144) zu kooperieren.

3. Vorrichtung nach Anspruch 2, für einen Behälter (1, 101) des Typs mit obenliegender Öffnung, der mit einem runden Deckel (2, 102) zur Befestigung des Ventils verschlossen ist,
dadurch gekennzeichnet, daß
der Radius des Anschlagringes (32, 132) kleiner ist als der Radius des runden Deckels (2, 102).

4. Vorrichtung nach einem der Ansprüche 1 bis 3, dadurch gekennzeichnet, daß
die Stützpunkte des Hebels auf dem Kragen genau in einer Ebene angeordnet sind, die senkrecht zur Achse des Kragens (11, 111) verläuft und von dem freien Ende des röhrenförmigen Schaftes (3, 103) durchdrungen wird.

5. Vorrichtung nach einem der Ansprüche 1 bis 4, für einen Behälter des Typs mit obenliegender Öffnung, der mit einem runden Deckel (2, 102) zur Befestigung des Ventils verschlossen ist, wobei der Deckel (2, 102) mit einem Bördelwulst (4, 104) an der Öffnung des Behälters fixiert ist,
dadurch gekennzeichnet, daß
der Kragen (11, 111) mittels einer tiefer gelegenen Kante (39, 139) auf dem Behälter abgestützt ist, und ein Befestigungsmittel (46, 146) aufweist, das dazu geeignet ist, mit einem zurücktretenden Bereich des Behälters unterhalb des Wulstes (4, 104) zu kooperieren.

6. Vorrichtung nach einem der Ansprüche 1 bis 5, dadurch gekennzeichnet, daß
die Winkelausdehnung der Stützmittel (32, 132) und der Anschlagmittel (44, 144) ungefähr zwischen 180° und 360° liegt.

7. Vorrichtung nach Anspruch 6, dadurch gekennzeichnet, daß die Stützpunkte als geometrischen Ort einen schmalen Streifen eines Kreisbogens oder eines Kreises (32, 132) aufweisen,
dessen Öffnungswinkel zwischen 180° und 360° liegt, und dessen Achse mit der Längsachse (X - X) zusammenfällt.

8. Vorrichtung nach Anspruch 2, dadurch gekennzeichnet, daß die Anschlagmittel von einer ebenen Anschlagfläche (44, 144) dargestellt werden, die genau senkrecht zur Längsachse (X-X) liegt, und deren Position bezogen auf den Behälter (1, 101) fixiert ist, wobei diese Fläche (44, 144) von einer runden Öffnung (42, 142) begrenzt ist, die koaxial zu der Längsachse (X-X) angeordnet ist und deren Durchmesser größer ist als der äußere Durchmesser der Hülse (30, 130), aber kleiner als der Durchmesser des Anschlagrings (32, 132).

9. Vorrichtung nach einem der Ansprüche 2 oder 8, dadurch gekennzeichnet, daß
die Hülse (30, 130) und/oder der Ring mit rundem Querschnitt durch Zwischenräume (201) in mehrere Segmente unterteilt sind.

10. Vorrichtung nach Anspruch 2, dadurch gekennzeichnet, daß der Ring mit rundem Querschnitt des Kragens (11, 111) in eine kegelstumpfartige Kante (33, 133) übergeht, die gegen das offene Ende (34, 134) der Hülse (30, 130) konvergiert.

11. Vorrichtung nach einem der Ansprüche 2 oder 10, dadurch gekennzeichnet, daß
der Ring (31, 131) die Fläche (44, 144) berührt oder sich in ihrer unmittelbaren Umgebung befindet, wenn der röhrenförmige Schaft (3, 103) des Ventils in Ruhe ist.

12. Vorrichtung nach einem der Ansprüche 1 bis 11, dadurch gekennzeichnet, daß
der Kanal (22, 122) in eine kegelstumpfartige Aussparung (23, 123) des Ansatzes (20, 120) übergeht, wobei diese Aussparung im Anschlag das Ende (24, 124) des Schaftes übergreift und eine formschlüssige Verbindung für das Fluid herstellt.

## Claims

1. A device for actuating a dispensing valve equipping a container (1, 101) containing a product to be dispensed, in particular a pressurized aerosol, the valve comprising a tubular actuating stem (3, 103) defining a longitudinal axis (X-X) and having one end (24, 124) provided with a dispensing orifice, the device comprising lever means for actuating the valve, these means comprising a push button (10, 110) whose outer face (15, 115) includes a zone (15a, 115a) for applying a force for actuating the valve, the push button (10, 110) comprising, on the one hand, a stud (20, 120) bearing against the end (24, 124) of the stem and being fitted with a dispensing nozzle (21, 121) and a duct (22, 122) connecting the dispensing opening to the said nozzle (21, 121) and, on the other hand, bearing means capable of cooperating with complementary stop means (44, 144) connected to the container (1, 101) for forming fulcra for the lever, wherein the said application zone (15a, 115a) has an angular range centred on the said longitudinal axis (X-X) of at least approximately 180°, and wherein the bearing means (32, 132) and the stop means (44, 144) have an angular range corresponding to that of the said zone (15a, 115a) so as to define together in accordance with the position of the actuating force, a fulcrum for the said lever situated substantially in the plane passing through the longitudinal axis (X-X) and the application point of the force, characterized in that the lever means include two distinct parts, the first part being constituted by the above mentioned push button (10, 110), the second part including a collar (11, 111) fixed on the container (1, 101) ; that the stop means (44, 144) form part of the collar (11, 111) and that the fulcra on the collar (11, 111) are situated nearer the valve than a mounting flange (4, 104) of the container (1, 101).

2. A device according to claim 1, characterized in that the bearing means surrounding the said stop stud (20, 120) include a generally cylindrical socket (30, 130) of revolution round the longitudinal axis (X-X) having near its end that is open towards the container, a radial projecting shoulder (31, 131) forming overall a circular ring whose outer contour forms a bearing circle (32, 132) capable of cooperating with the stop means (44, 144).

3. A device according to claim 2, for a container (1, 101) of the type with an upper opening closed by a circular valve mounting seat (2, 102), characterized in that the radius of the bearing circle (32, 132) is smaller than the radius of the said circular seat (2, 102).

4. A dispenser according to one of claims 1 to 3, characterized in that the fulcra of the lever on the collar are situated substantially in a plane perpendicular to the axis of the collar (11, 111) and passing through the free end of the tubular stem (3, 103).

5. A dispenser according to one of claims 1 to 4, for a container of the type with an upper opening closed by a circular valve mounting seat (2, 102) the seat (2, 102) being fixed to the opening of the container by a mounting flange (4, 104), characterized in that the collar (11, 111) bears with a lower edge (39, 139) on the container and includes a fixing means (46, 146) capable of cooperating with a recessed portion of the container comprised beneath the said flange (4, 104).

6. A dispenser according to one of claims 1 to 5, characterized in that the angular range of the bearing means (32, 132) and of the stop means (44, 144) is comprised between approximately 180° and 360°.

7. A device according to claim 6, characterized in that the fulcra have, as their geometrical locus, a narrow circular arc-shaped or circular strip (32, 132) whose angular opening is comprised between approximately 180° and 360°, and whose axis is identical with the said longitudinal axis (X-X).

8. A dispenser according to claim 2, characterised in that the stop means are constituted by a flat stop face (44, 144) that is substantially orthogonal to the longitudinal axis (X-X) and fixed in position opposite the container (1, 101), this face (44, 144) being delimited by a circular opening (42, 142) that is coaxial with the longitudinal axis (X-X) and having a radius that is greater than the outer radius of the socket (30, 130) but smaller than the radius of the bearing circle (32, 132).

9. A dispenser according to one of claims 2 or 8, characterized in that the socket (30, 130) and/or the circular ring are divided into several segments by interstices (201).

10. A dispenser according to claim 2, characterised in that the circular ring of the collar (11, 111) is continued in a frustoconical lateral face (33, 133) converging towards the open end (34, 134) of the socket (30, 130).

11. A dispenser according to one of claims 2 or 10, characterized in that the ring (31, 131) is in contact with the said face (44, 144) or in the immediate vicinity of the latter when the tubular stem (3, 103) of the valve is inoperative.

12. A dispenser according to one of claims 1 to 11, characterized in that the said duct (22, 122) opens out in a frustoconical cutout (23, 123) of the stud (20, 120), this cutout covering the end (24, 124) of the stem with an abutting contact in a fluid connecting joint.
